# EUROPÄISCHE PATENTANMELDUNG

(11) **EP 1 074 495 A1**
(43) Veröffentlichungstag der Anmeldung: **07.02.2001**
(21) Anmeldenummer: 99810663.7
(22) Anmeldetag: 23.07.1999
(51) Int. Cl.: B65H 5/32

(54) **Fördervorrichtung**

(71) Anmelder: GRAPHA-HOLDING AG, 6052 Hergiswil (CH)
(72) Erfinder: Kost, Roland, 4665 Oftringen (CH)

(57) **Zusammenfassung**

Die Fördervorrichtung (1) weist wenigstens einen endlosen und flexiblen Förderstrang (2, 3, 9) auf, an dem zum Fördern von Druckbogen (12) in Abständen hintereinander eine Mehrzahl von Mitnehmern (8) angeordnet sind und der eine sattelförmige Auflage (5) aufweist. Auf der Fördervorrichtung liegen die Druckbogen (12) jeweils zwischen zwei Mitnehmern (8) rittlings auf und jeweils ein hinterer Mitnehmer (8) liegt an einer hinteren Kante eines Druckbogens (12) an. Die Mitnehmer (8) sind beweglich am Förderstrang (2, 3, 9) angeordnet und jeweils zwischen einer im wesentlichen nach oben und einer im wesentlichen seitlich vorstehenden Position verstellbar. Die Mitnehmer (8) werden jeweils in die Position verstellt, in welcher sie beispielsweise für Anleger oder Ink-Jet-Geräte am wenigsten Raum beanspruchen.

## Beschreibung

Die Erfindung betrifft eine Fördervorrichtung zum Sammel und/oder Heften von Druckbogen, mit wenigstens einem endlosen und flexiblen Förderstrang, an dem zum Fördern von Druckbogen in Abständen hintereinander eine Mehrzahl von Mitnehmern angeordnet sind und der eine sattelförmige Auflage aufweist, auf der die Druckbogen jeweils zwischen zwei Mitnehmern rittlings aufliegen und jeweils ein hinterer Mitnehmer an einer hinteren Kante des Druckbogens anliegt.

Fördervorrichtungen dieser Art sind beispielsweise aus der EP 0 881 180 A der Anmelderin bekannt geworden. Offenbart sind für eine Förderanlage eine einfache Kette und eine sogenannte Doppelkette. Die einfache Kette weist in gleichen Abständen hintereinander fingerförmig nach oben gerichtete Mitnehmer auf und fährt in einem Übergabebereich zwischen die beiden Stränge einer Doppelkette. Die Doppelkette weist ebenfalls in gleichen Abständen hintereinander Mitnehmer auf, die hier jedoch jeweils aus zwei seitlich vorstehenden Flügeln bestehen. Bekannt sind auch Fördervorrichtungen, die lediglich eine Doppelkette zum Sammeln und Heften aufweisen.

Solche Fördervorrichtungen werden in der Regel mit sogenannten Druckbogenanlegern beschickt, die jeweils zwei einer Fördertrommel nachgeschaltete Öffnungstrommeln aufweisen und mit denen die Druckbogen von oben auf die Fördervorrichtung abgelegt werden. Hierbei sind die Fördervorrichtung und die Anleger so aufeinander abgestimmt, dass die Druckbogen jeweils zwischen zwei sich folgenden Mitnehmern abgeworfen werden. Der hintere Mitnehmer erfasst den abgeworfenen Druckbogen an der hinteren Kante und nimmt ihn auf der Fördervorrichtung mit. Bei hohen Fördergeschwindigkeiten ist dieses Abwerfen oder Ablegen der Druckbogen äusserst kritisch. Dies gilt insbesondere für Druckbogen aus dünnem Papier.

Die auf der Fördervorrichtung transportierten Druckbogen werden weiter bearbeitet, beispielsweise mit einem Ink-Jet-Gerät beschriftet. Dies kann im Bereich einer einfachen Kette oder im Bereich einer anschliessenden Doppelkette erfolgen. Im Bereich der Doppelkette kann beispielsweise auch geheftet werden.

Auf der Fördervorrichtung werden im Sattelbereich -Satteloberseite und Sattelflanke- unterschiedliche Arbeitsvorgänge ausgeführt, die eine ausreichende Freistellung des Arbeitsbereiches erfordern. So ist u.a. beim Oeffnen mit anschliessendem Abwerfen eines Druckbogens darauf zu achten, dass der für den auf der Fördervorrichtung vorauslaufenden Druckbogen bestimmte Mitnehmer den Beschickungsvorgang des folgenden Druckbogens nicht stört.
Andererseits ist beispielsweise ein an der Sattelflanke seitlich vorstehender Mitnehmer im Bereich einer Ink-Jet-Station hinderlich und soweit möglich von dem Beschriftungsbereich fernzuhalten.
Weiterhin sind Mitnehmer im Uebergabebereich von einer einfachen, in eine Doppelsammelkette übergehenden Fördervorrichtung störungsfrei eintauchfähig auszubilden.
Auch beim Heftvorgang an der Fördervorrichtung ist von diesen Umständen eine Doppelförderkette betroffen, die sich über die gesamte Verarbeitungslänge eines Sammelhefters erstreckt.

Diese Problematik stellt an die Erfindung die Aufgabe, eine Fördervorrichtung gemäss der eingangs beschriebenen Art zu schaffen, die eine optimale und zuverlässige Verarbeitung von Druckbogen beim Durchlaufen verschiedener Stationen entlang einer Sammel- und/oder Heftstrecke erlaubt.

Die Aufgabe ist bei einer gattungsgemässen Fördervorrichtung dadurch gelöst, dass die Mitnehmer beweglich am Förderstrang angeordnet und jeweils zwischen einer im wesentlichen nach oben und einer im wesentlichen seitlich vorstehenden Position verstellbar sind.
Die erfindungsgemässe Fördervorrichtung weist somit Mitnehmer auf, die wenigstens zwei unterschiedliche Stellungen oder Positionen einnehmen können. In der einen Position sind die Mitnehmer nach oben gerichtet und damit ist der Raum seitlich neben den geförderten Druckprodukten frei. Diese Stellung eignet sich besonders zum seitlichen Bearbeiten der Druckprodukte, beispielsweise zum Adressieren durch eine Ink-Jet-Vorrichtung. In der zweiten Position, bei welcher die Mitnehmer seitlich vorstehen, ist hingegen der Raum über dem First der Fördervorrichtung frei. Diese Stellung eignet sich beispielsweise im Bereich der Anleger, die dadurch nahe zum First der Fördervorrichtung ablegen können. Ebenfalls kann diese Position dann vorteilhaft sein, wenn beispielsweise dünne Druckbogen gefördert werden, die vom Mitnehmer breit abgestützt werden sollen. Die Mitnehmer können somit in die Position versetzt werden, in welcher eine optimale Bearbeitung möglich ist.
Im übrigen können die Mitnehmer an einer einfachen Kette oder an einer Doppelkette angebracht sein.

Ein Verstellen der Positionen ist dann einfach und sicher möglich, wenn gemäss einer Weiterbildung der Erfindung die Mitnehmer jeweils quer zur Förderrichtung schwenkbar am Förderstrang angebracht sind.
Stabile Positionen ergeben sich besonders dann, wenn die Mitnehmer durch eine Haltekraft, beispielsweise Federkraft in der eingestellten Position gehalten werden.
Beim Umstellen der Position muss dann lediglich die Haltekraft überwunden werden.

Eine präzise Umstellung und Führung der Mitnehmer ergibt sich dann, wenn gemäss einer Weiterbildung der Erfindung die Mitnehmer, beispielsweise durch Zahneingriff zwangsgesteuert sind.

Gemäss einer Weiterbildung der Erfindung weisen die Mitnehmer jeweils zwei Teile auf, die in einer Position im wesentlichen parallel zueinander verlaufen und vertikal nach oben gerichtet sind und die in einer anderen Position in entgegengesetzten Richtungen seitlich vom Förderstrang abstehen. Diese beiden Teile können dann ähnlich wie die Flügel eines Schmetterlings nach oben oder nach unten verschwenkt werden.

Dies ermöglicht eine besonders einfache Steuerung mittels einer Umsteuervorrichtung.
Diese weist beispielsweise zwei Stangen auf, die so angeordnet sind, dass die beiden genannten Teile aus der offenen Position nach oben in die geschlossene Position verschwenkt werden.
Das Öffnen kann beispielsweise mittels eines Keiles erfolgen, auf den die beiden Teile auffahren und hierbei seitlich und nach unten verschwenkt werden. Solche Umsteuervorrichtungen sind vergleichsweise konstruktiv einfach realisierbar und entlang einer Fördervorrichtung können auch mehrere solche Stationen hintereinander angeordnet sein.

Ausführungsbeispiele der erfindungsgemässen Sammelkette werden nachfolgend anhand der Zeichnung näher erläutert. Es zeigen:
- Fig. 1: eine räumliche Darstellung eines Abschnittes einer einfachen erfindungsgemässen Fördervorrichtung,
- Fig. 2: eine weitere Ansicht der Anordnung gemäss Fig. 1,
- Fig. 3: einen Querschnitt durch die Fördervorrichtung bei seitlich ausgeschwenkten Mitnehmern,
- Fig. 4: einen Querschnitt durch die Fördervorrichtung bei hochgestellten Mitnehmern,
- Fig. 5: einen Querschnitt durch eine Fördervorrichtung in alternativer Ausführungsform der Mitnehmer,
- Fig. 6: eine räumliche Darstellung einer erfindungsgemässen Fördervorrichtung mit parallel geführten Antriebsketten und
- Fig. 7: einen Schnitt durch die Fördervorrichtung entlang der Linie VII - VII in Figur 6.

Die Fördervorrichtung 1 gemäss den Figuren 6 und 7 ist eine Doppelkette mit zwei parallel nebeneinander laufenden Strängen 2 und 3. Sie ist endlos und um hier nicht gezeigte Kettenräder gelegt. Die beiden Stränge 2 und 3 weisen jeweils eine Gliederkette 4 auf, auf welche die Reiter 5 lösbar aufgerastet sind. Gehalten werden die Reiter 5 beispielsweise durch die Bolzen 7 der Gliederketten 4. Insgesamt bilden die Reiter 5 eine dachförmige Anordnung mit einem First A, der in Figur 6 mit einer gestrichelten Linie angedeutet ist.
Jeweils zwei gegenüberliegende Reiter 5a bilden eine Tragvorrichtung für einen Mitnehmer 8, der aus zwei Teilen 8a und 8b besteht. Jeder Teil 8a bzw. 8b greift in einen Schlitz 6 eines Reiters 5a ein und weist in einem unteren Bereich eine Achse 15 auf, die an ihren beiden Enden am Reiter 5a gelagert ist. Die Teile 8a und 8b können somit um die entsprechende Achse 15 verschwenkt werden. Hierbei sind diese Teile im Schlitz 6 verschieblich geführt.

Die Figur 6 zeigt rechts unten eine Position des Mitnehmers 8, bei welcher die beiden Teile 8a und 8b seitlich vorstehen. Wie die Figur 7 deutlich zeigt, bilden jeweils seitlich abgeschrägte Flächen 20 einen Anschlag für die Teile 8a bzw. 8b. Dieser Anschlag begrenzt eine weitere Schwenkbewegung nach unten. An jedem Teil 8a bzw. 8b greift eine Zugfeder 18 an, die an einem Ende im Abstand zur Achse 15 am Teil 8a bzw. 8b und mit dem anderen Ende an einem der Reiter 5a befestigt ist. Die Federn 18 sind so angebracht, dass sie beim Hochklappen der Teile 8a bzw. 8b gespannt werden. Die Federn 18 stabilisieren somit die Teile 8a und 8b in der in Figur 7 und Figur 6 rechts unten gezeigten Position. Die hier gezeigten Zugfedern können auch durch Blattfedern oder auch durch Magnete ersetzt werden.

Die Figur 6 zeigt links oben die zweite Position eines Mitnehmers 8, in welcher die Teile 8a und 8b nach oben gerichtet sind und mit einem oberen Ende jeweils die Firstlinie A überragen. Aus dieser Position sind die Teile 8a und 8b wieder in die in Figur 6 rechts unten gezeigte Position verschwenkbar. Auch hier werden die Teile 8a und 8b jeweils um eine Achse 15 verschwenkt. Die Position, in welcher die beiden Teile 8a und 8b nach oben ragen, wird ebenfalls durch die Zugfedern 18 stabilisiert.

Die Figur 7 zeigt im Schnitt einen Mitnehmer 8 in der einen Position und in Ansicht einen Mitnehmer in der anderen Position. Gezeigt ist hier ebenfalls ein Druckbogen 12, der rittlings auf der Fördervorrichtung 1 aufliegt. Bewegt sich nun die Fördervorrichtung 1 in Figur 7 senkrecht zur Zeichnungsebene von oben nach unten, so wird der Druckbogen 12 durch den hier im Schnitt gezeigten Mitnehmer 8 gefördert.

Wie die Figur 7 deutlich macht, liegen die Teile 8a und 8b im Abstand zu einem Falz 12a am Druckbogen 12 an. Dies ermöglicht eine breite, den Druckbogen 12 stabilisierende Abstützung.

Um die Mitnehmer 8 zu verstellen, ist eine in den Figuren 1 und 2 gezeigte Steuervorrichtung 10 vorgesehen, die zwei Stationen 10a und 10b aufweist. Die Station 10a besitzt zwei Stangen 11, die seitlich neben der Fördervorrichtung 1 angeordnet sind und einen Steuerbereich lla aufweisen, auf den die Mitnehmer 8 auflaufen und geschwenkt werden, wenn die Fördervorrichtung 1 in Richtung des Pfeils 19 bewegt wird. Die andere Station 10b ist über dem First A angeordnet und keilförmig ausgebildet, derart, dass die Teile 8a und 8b jeweils auf seitliche Steuerflächen 21 auflaufen und seitlich nach unten verschwenkt werden. Die Stationen 10a und 10b sind verstellbar und selbstverständlich so positioniert, dass die Mitnehmer 8 jeweils im vorgesehenen Bereich die vorteilhafte Position einnehmen.
Denkbar ist auch eine Ausführung, bei welcher mehrere Stationen 10a und 10b vorgesehen sind.
Möglich sind auch andere, in der Branche bekannte Mittel, mit denen die Mitnehmer 8 umgesteuert werden können.

Die Figuren 1 und 2 zeigen eine einfache Sammelkette 1', die somit lediglich einen Strang 9 mit einer Gliederkette 4 aufweist. Die Reiter 5' sind hier einstückig und ebenfalls lösbar auf die Gliederkette 4 aufgerastet. Reiter 5a' weisen ebenfalls einen quer verlaufenden Schlitz 6' auf, in den die Mitnehmer 8' eingreifen und darin schwenkbar geführt sind.

Die Figuren 3, 4 und 5 zeigen Querschnitte durch die Fördervorrichtung 1, wobei die Figur 3 die eine Position eines Mitnehmers 8 und die Figur 4 eine andere Position eines Mitnehmers 8' zeigt. Wie die Figur 4 deutlich zeigt, ist bei der hier gezeigten Position des Mitnehmers 8' der seitliche Raum frei, während bei der Position nach Figur 3 der Raum über dem Falz 12a frei ist. Die Position nach Figur 4 eignet sich deshalb besonders zum Adressieren, während in der Position nach Figur 3 ein hier nicht gezeigter Anleger nahe an die Firstlinie A gebracht werden kann. Die gezeigten Positionen des Mitnehmers 8 werden durch eine Zugfeder 13 stabilisiert, wobei diese gemäss Fig. 5lediglich am Teil 8a' angreift. Der Teil 8b' ist über eine Verzahnung 14 mit einer korrespondierenden Verzahnung des Teils 8a' in Verbindung, derart, dass die beiden Teile 8a' und 8b' zwangsweise die gleiche aber entgegengesetzte Schwenkbewegung ausüben. In diesem Fall kann die Steuervorrichtung 10 einfacher ausgeführt sein, da hier lediglich einer der beiden Teile 8a' bzw. 8b' gesteuert werden muss. Die beiden Teile werden in jedem Fall synchron zueinander verschwenkt.

Die beiden Teile 8a' und 8b' sind, wie ersichtlich, im wesentlichen fingerförmig ausgebildet. Es sind hier aber auch andere breitere bzw. längere Ausführungen denkbar.
Schliesslich ist auch eine Ausführung denkbar, bei welcher die Mitnehmer 8 lediglich einen Teil aufweisen. Bei der Ausführung nach den Figuren 4 und 5 würde dann somit der Teil 8a' oder 8b' wegfallen.

Die Figur 5 zeigt einen Querschnitt durch die Fördervorrichtung 1 mit ausgeschwenktem Mitnehmern 8', sodass der Raum über dem Falz 12a frei ist.

## Patentansprüche

1. Fördervorrichtung 1, zum Sammeln und/oder Heften von Druckbogen (12), mit wenigstens einem endlosen und flexiblen Förderstrang (2, 3, 9), an dem zum Fördern von Druckbogen (12) in Abständen hintereinander eine Mehrzahl von Mitnehmern (8) angeordnet sind und der eine sattelförmige Auflage (5) aufweist, auf der die Druckbogen (12) jeweils zwischen zwei Mitnehmern (8) rittlings aufliegen und jeweils ein hinterer Mitnehmer (8) an einer hinteren Kante des Druckbogens (12) anliegt, dadurch gekennzeichnet, dass die Mitnehmer (8) beweglich am Förderstrang (2, 3, 9) angeordnet und jeweils zwischen einer im wesentlichen nach oben und einer im wesentlichen seitlich vorstehenden Position verstellbar sind.

2. Vorrichtung nach Anspruch 1, dadurch gekennzeichnet, dass die Mitnehmer (8) jeweils quer zur Förderrichtung (19) schwenkbar am Förderstrang (2, 4, 9) angebracht sind.

3. Vorrichtung nach Anspruch 1 oder 2, dadurch gekennzeichnet, dass die Mitnehmer (8) jeweils einzeln und unabhängig voneinander verstellbar sind.

4. Vorrichtung nach einem der Ansprüche 1 bis 3, dadurch gekennzeichnet, dass die Mitnehmer (8) fingerförmig ausgebildet sind.

5. Vorrichtung nach einem der Ansprüche 1 bis 4, dadurch gekennzeichnet, dass die Mitnehmer (8) jeweils wenigstens in einer Position durch eine Haltekraft arretierbar sind.

6. Vorrichtung nach einem der Ansprüche 1 bis 5, dadurch gekennzeichnet, dass die Bewegung der Mitnehmer (8') zwischen den beiden genannten Positionen zwangsgesteuert ist.

7. Vorrichtung nach Anspruch 6, dadurch gekennzeichnet, dass die Zwangssteuerung durch einen Zahneingriff (14) erfolgt.

8. Vorrichtung nach einem der Ansprüche 1 bis 4, dadurch gekennzeichnet, dass die Mitnehmer (8) jeweils zwei Teile (8a, 8b) aufweisen, die in einer Position im wesentlichen parallel zueinander verlaufen und vertikal nach oben gerichtet sind und in einer anderen Position in entgegengesetzten Richtungen seitlich vom Förderstrang (2, 3, 9) abstehen.

9. Vorrichtung nach Anspruch 5, dadurch gekennzeichnet, dass wenigstens ein Teil (8a, 8b) gegen die Kraft einer Feder (13, 18) zwischen den beiden Positionen verstellbar ist.

10. Vorrichtung nach einem der Ansprüche 1 bis 9, dadurch gekennzeichnet, dass entlang des Förderstranges (2) eine Steuervorrichtung (10) angeordnet ist, welche die Mitnehmer (8) wenigstens von der einen Position in die andere Position verstellt.

11. Vorrichtung nach Anspruch 10, dadurch gekennzeichnet, dass die Steuervorrichtung (10) wenigstens zwei im Abstand zueinander angeordnete Umsteuerstationen (10a, 10b) mit entgegengesetzten Umsteuerrichtungen aufweist.

12. Vorrichtung nach Anspruch 11, dadurch gekennzeichnet, dass die eine Station (10a) seitlich neben dem Förderstrang (2, 3, 9) angeordnete Umsteuermittel (11) und die andere Station (10b) über dem Förderstrang angeordnete Umsteuermittel (21) aufweist.

13. Vorrichtung nach Anspruch 12, dadurch gekennzeichnet, dass das über dem Förderstrang (2, 3, 9) angeordnete Steuermittel (21) keilförmig ausgebildet ist und die Mitnehmer (8) durch diese seitlich umgelenkt werden.
